# EUROPÄISCHE PATENTSCHRIFT

(11) **EP 1 994 289 B1**
(45) Veröffentlichungstag und Bekanntmachung des Hinweises auf die Patenterteilung: **22.07.2009**
(21) Anmeldenummer: 07711670.5
(22) Anmeldetag: 27.02.2007
(51) Int. Cl.: F15B 15/19

(54) **PYROTECHNISCHER AKTOR**
PYROTECHNIC ACTUATOR
ACTIONNEUR PYROTECHNIQUE

(30) Priorität: 10.03.2006 DE 102006011525
(43) Veröffentlichungstag der Anmeldung: 26.11.2008
(73) Patentinhaber: THOMAS MAGNETE GmbH, 57582 Herdorf (DE)
(72) Erfinder: ERMERT, Markus, 57299 Burbach (DE); GROHN, Ralf, 58540 Meinershagen (DE); BENDER, Rolf, 57080 Siegen (DE); HAMM, Wolfgang, 57520 Mauden (DE)
(86) Internationale Anmeldenummer: PCT/EP2007/001647
(87) Internationale Veröffentlichungsnummer: WO 2007/104421

(56) Entgegenhaltungen:
- FR-A- 2 212 798
- FR-A1- 2 721 073
- US-A- 4 037 821
- US-A- 4 054 032
- US-A- 4 237 690
- US-A1- 2004 026 569

## Beschreibung

Die Erfindung betrifft einen pyrotechnischen Aktor gemäß dem Oberbegriff des Anspruches 1

Ein solcher Aktor ist beispielsweise in der DE 102 03 710 C1 beschrieben. Bei den herkömmlichen Aktoren dieser Art ist einerseits eine kompakte Bauform erwünscht und andererseits eine hohe Funktionssicherheit erforderlich. Solche Aktoren werden beispielsweise eingesetzt, um in der Kfz- Technik Airbags, Gurtstraffer, Überrollbügel oder dergleichen auszulösen.

In jüngerer Zeit ist vorgesehen, dass solche Aktoren auch zur Auslösung anderer Sicherheitseinrichtungen, insbesondere zum Personenschutz genutzt werden, um nämlich bei einem Aufprall einer Person auf die Haube eines Kraftfahrzeuges die Haube hochzustellen, um die Wirkungen des Aufpralls für die Person derart zu dämpfen, dass zumindest ein gewisser Personenschutz erreicht wird. Bei den herkömmlichen Bauarten wird bei einem solchen pyrotechnischen Aktor durch Auslösung des Zünders, der sich am der Kolbenstange entgegengesetzten Ende des Gehäuses befindet, der Kolben samt Kolbenstange in eine Position verlagert, in der die Kolbenstange beziehungsweise das daran befindliche Element auf die Sicherheitseinrichtung oder das entsprechende Element der Sicherheitseinrichtung drückend einwirkt. Die Anordnung des Zünders ist aus der konstruktiv vorgegebenen Einbausituationen zwingend so vorzunehmen, dass er auf der der Kolbenstange abgewandten Seite des pyrotechnischen Aktors angeordnet ist; so dass entsprechende Installationen, Leitungen und dergleichen nicht in dem Bereich verlegt werden müssen, an der die Kolbenstange aus dem Gehäuse austritt. Aus der US-A-4 054 032 ist ein gattungsgemäßer pyrotechnischer Aktor bekannt. Des Weiteren ist aus der US-A- 4 037 821 ein solcher pyrotechnischer Aktor vorbekannt.

Ausgehend von diesem Stand der Technik liegt der Erfindung die Aufgabe zugrunde, einen pyrotechnischen Aktor zu schaffen, der unter Verwirklichung des herkömmlichen Bauprinzips als ziehender pyrotechnischer Aktor realisiert werden kann, wobei mit dem Aktor eine gleichzeitige oder zeitlich versetzte Verstellung von zwei Stellgliedern ermöglicht ist.

Die Lösung dieser Aufgabe erfolgt durch die konstruktiven Merkmale gemäß Anspruch 1.

Bei dieser Anordnung ist ein ziehender pyrotechnischer Aktor realisiert, der in der Ausgangslage eine gegenüber dem Gehäuse vorragende Positionierung der Kolbenstange hat und in der Endlage die Kolbenstange in Richtung auf das Gehäuse verschoben ist, so dass die Kolbenstange ziehend beaufschlagt ist. Weiter wird durch diese Ausbildung erreicht, dass bei Verstellung des Kolbens, gleichzeitig oder zeitlich versetzt, eine Verstellung des zweiten Stellgliedes erfolgt. Dieses zweite Stellglied kann beispielsweise bei einer Auslösung des Zünders und bei entsprechend zurückgezogener Kolben- /Kolbenstangeneinheit mittels des Druckgases des Zünders entgegen der Zurückzugsbewegung der Kolbenstange vorverlagert werden, um weitere Funktionen auszulösen. Es wird damit ein doppelt wirkender Aktor realisiert, der ziehend und drückend arbeitet.

Bevorzugt ist hierbei vorgesehen, dass die Mittel durch Kanäle gebildet sind, die eine den Zünder aufnehmende Kammer mit einer Kammer verbinden, von der mindestens ein Wandteil durch die Fläche des Kolbens gebildet ist, von der die Kolbenstange abragt.

In Weiterbildung wird eine bevorzugte erste Ausführungsform vorgeschlagen, die dadurch gekennzeichnet ist, dass der Zünder in eine Öffnung des Gehäusebodens eingesetzt ist, der der Gehäuseseite abgewandt ist, die von der Kolbenstange durchgreifbar ist, wobei das Gehäuse als Massivkörper mit darin ausgebildetem Hohlraum zur Aufnahme des Kolbens ausgebildet ist und der Gehäusekörper Kanäle oder Bohrungen aufweist, die den Gasauslass des Zünders mit der dem Gehäuseboden abgewandten Fläche des Kolbens verbinden.

Alternativ kann die Weiterbildung darin bestehen, dass der Zünder in eine Öffnung am Boden des Kolbens eingesetzt ist, der der Kolbenseite abgewandt ist, von der die Kolbenstange abragt, wobei der Kolben Kanäle oder Bohrungen aufweist, die den Gasauslass des Zünders mit der Kolbenfläche verbinden, die dem Boden abgewandt ist und von der die Kolbenstange abragt.

Bei der erstgenannten Weiterbildung sind die Kanäle oder Bohrungen in dem als Massivkörper ausgebildeten Gehäuse vorgesehen, während bei der zweiten Weiterbildung die Kanäle in dem als Massivteil ausgebildeten Kolben vorgesehen sind.

Sofern eine gleichzeitige Bewegung des Kolbens samt Kolbenstange und des zweiten Stellgliedes nach Auslösung des Zünders erfolgen soll, ist vorgesehen, dass die Kanäle oder Bohrungen in einen Bereich des Hohlraumes einmünden, der in Ausgangslage des Kolbens oberhalb der Fläche des Kolbens liegt, von dem die Kolbenstange abragt.

Sofern die Verstellung des zweiten Stellgliedes erst dann erfolgen soll, wenn die Verstellung des Kolbens samt Kolbenstange teilweise oder auch vollständig vorgenommen ist, ist vorgesehen, dass die Kanäle oder Bohrungen in einen Bereich des Hohlraumes einmünden, der in Ausgangslage des Kolbens unterhalb der Fläche des Kolbens liegt, von der die Kolbenstange abragt.

Bevorzugt kann zudem vorgesehen sein, dass das zweite Stellglied als topfartige Hülse ausgebildet ist, die auf das Gehäuse aufgeschoben ist und deren Boden von der Kolbenstange abgedichtet durchgriffen ist.

Besonders bevorzugt ist vorgesehen, dass das zweite Stellglied außen abragende Funktionsflächen aufweist, mittels derer bei Verschiebung des Stellgliedes relativ zum Gehäuse ein Vorgang auslösbar ist. Solche Funktionshilfen können sich an Bauteilen oder Funktionselementen abstützen, die bei Betätigung des Zünders entsprechend verschoben werden können. Dabei kann vorgesehen sein, dass die Funktionsflächen durch einen nach außen abragenden Flanschrand der topfartigen Hülse gebildet sind.

Zudem kann in an sich bekannter Weise vorgesehen sein, dass die Verstellung des Kolbens und/oder des zweiten Stellgliedes mittels der vom Zünder freigegebenen Gasmenge entgegen der Kraft einer an Bestandteilen des Aktors abgestützten Rückstellfeder erfolgt.

Auch kann in an sich bekannter Weise vorgesehen sein, dass in dem den Kolben aufnehmendem Hohlraum und/oder am Kolben Verformungsteile oder Bewegungsdämpfer angeordnet sind, die bei Bewegung des Kolbens in die Endlage die Bewegung des Kolbens abbremsen, vorzugsweise kurz vor Erreichen der Endlage.

Ausführungsbeispiele der Erfindung sind in der Zeichnung dargestellt und im Folgenden näher beschrieben.

Es zeigt:
Figur **1** eine erste Ausführungsform eines pyrotechnischen Aktors im Mittel-Längsschnitt gesehen;
Figur **2** eine zweite Ausführungsform in gleicher Ansicht; Figur **3** eine dritte Ausführungsform in gleicher Ansicht in der Ausgangslage;
Figur **4** desgleichen in einer ersten Stufe des Bewegungsablaufes bei in Endlage befindlichem Aktor;
Figur **5** desgleichen bei zusätzlich verstellten Elementen des Aktors nach der Auslösung des Zünders;
Figur **6** eine Variante in der Position analog Figur **4** gesehen.

In der Figur **1** ist eine erste Ausführungsform eines pyrotechnischen Aktors als ziehender Aktor gezeigt. Der Aktor weist ein Gehäuse **1** auf, in dem ein Kolben **2** in der Zeichnung vertikal verschiebbar gelagert ist. Dazu weist das Gehäuse **1** einen Hohlraum **3** auf, in welchem der Kolben **2** in Richtung des Bewegungspfeils **4** verschieblich ist, wobei der Kolben 2 umfangsseitig durch eine Dichtung **5** gegenüber dem Innenmantel des Hohlraumes **3** abgedichtet geführt ist.

Am in der Zeichnung unteren Ende der Baueinheit ist ein protechnischer Zünder **6** angeordnet, dessen Gasauslass mit dem Hohlraum **3** in Verbindung steht, so dass der Kolben **2** durch eine bei der Zündung des Zünders **6** frei werdende Gasmenge aus der in Figur **1** gezeigten Ausgangslage in eine Endlage bewegbar ist. Eine mit dem Kolben **2** verbundene Kolbenstange **7** durchgreift eine Öffnung des Gehäuses **1** abgedichtet. Auf dem Weg des Kolbens **2** aus der dargestellten Ausgangslage zu seiner Endlage oder in der Endlage löst die Kolbenstange **7** einen Vorgang aus, entsperrt beispielsweise eine Sicherheitseinrichtung.

Die Kolbenstange **7** ist in der Ausgangslage gemäß Figur **1** aus dem Gehäuse **1** oben vorragend angeordnet. In der Endlage ist der Kolben **2** in der Zeichnungsfigur **1** nach unten verschoben und entsprechend auch die Kolbenstange **7** nach unten verlagert. Dabei sind Mittel vorgesehen, mittels derer die bei Zündung des Zünders **6** frei werdende Gasmenge zu der Seite des Kolbens **2** geleitet ist und die Seite des Kolbens beaufschlagt, von der die Kolbenstange **7** abragt. Diese Mittel sind durch Kanäle **8** gebildet, die eine den Zünder **6** aufnehmende Kammer mit einer Kammer **9** verbinden, von der mindestens ein Wandteil durch die Fläche des Kolbens **2** gebildet ist, von der die Kolbenstange **7** abragt. Der Zünder **6** ist dabei in eine Öffnung des Gehäusebodens eingesetzt, der der Gehäuseseite abgewandt ist, die von der Kolbenstange **7** durchgreifbar ist.

Das Gehäuse **1** ist als Massivkörper, beispielsweise aus zwei Halbschalen, mit darin ausgebildetem Hohlraum **3** zur Aufnahme des Kolbens 2 ausgebildet, wobei der Gehäusekörper die Kanäle **8** oder Bohrungen aufweist, die den Gasauslass des Zünders **6 mit** der dem Gehäuseboden abgewandten Fläche des Kolbens **2** verbinden. Der beispielsweise als Steckeranschluss ausgebildete Anschluss für den Zünder **6** ist also auf der der Kolbenstange **7** abgewandte Gehäuseseite vorgesehen. Im Ausführungsbeispiel ist das Gehäuse **1** von einer topfartigen Hülse **10** umgeben, deren Boden von der Kolbenstange **7** durchgriffen ist. Eine Flanschplatte **11** verschließt die dem Boden der topfartigen Hülse **10** abgewandte Mündung derselben. Verschlossen wird damit das Gehäuse **1** beziehungsweise auch die topfartige Hülse **10** durch Verstemmung, Verschweißung oder sonstige Verbindungsarten des Flansches **11** mit dem Gehäuse **1** und/oder der topfartigen Hülse **10.**

Der Flansch **11** kann auch die Wandung der topfartige Hülse **10** durchdringen und anschließend verstemmt sein. Diese äußere topfartige Hülse **10** bildet einen Schutz für die bestimmungsgemäße Verwendung des Aktors und insbesondere dient diese dazu, dass die Baueinheit vom Sprengstoffrecht befreit ist.

In dem Flansch **11** befindet sich insbesondere die Aufnahme für den Zünder **6.** In der Hohlkammer **3** ist ein gehäusefester Anschlag **12** ausgebildet, der einen Wegbegrenzungsanschlag für den Weg des Kolbens **2** darstellt. Ferner ist in der Hohlkammer **3** eine Rückstellfeder **13** in Form einer Schraubendruckfeder vorgesehen, so dass gegebenenfalls der Kolben **2** nach der Auslösung wieder in die Grundstellung zurückgeführt werden kann. Die Anordnung einer solchen Rückstellfeder kann auch an anderer Stelle vorgesehen sein.

Bei der Ausführungsform nach Figur **2** ist das Gehäuse **1'** als topfartige Hülse ausgebildet, wobei in deren Hohlraum der Kolben **2'** entsprechend dem Bewegungspfeil **4'** verschieblich angeordnet ist. Die Innenwandung des Gehäuses **1'** weist eine Dichtung **5'** auf, so dass eine Abdichtung gegenüber dem Kolben **2'** erfolgt. Der Kolben **2'** kann als einstöckiges Massivelement ausgebildet sein. In der Ausführungsform ist der Kolben **2'** durch zwei Halbelemente gebildet, die innerhalb eines weiteren topfartigen Gehäuses angeordnet und mit diesem fest verbunden sind. Gehalten wird die Einheit durch einen Flansch **15,** der mit dem Element **14** verstemmt oder in sonstiger geeigneter Weise fest verbunden ist.

Vom Kolben **2'** ragt nach oben eine Kolbenstange **7'** ab, die das Gehäuse **1'** abgedichtet durchgreift. Es ist hierzu eine Dichtung **16** vorgesehen. Auch bei dieser Ausführungsform wird der Kolben **2'** bei Zündung des mit dem Kolben verbundenen Zünders **6'** durch die dann frei werdende Gasmenge aus einer Ausgangslage in eine Endlage verschoben. Die Kolbenstange **7'** löst dabei beim Verfahren in die Endlage oder in der Endlage einen Funktionsvorgang aus. Auch hierbei ist die Kolbenstange **7'** in der Ausgangslage gemäß Figur **2** auf dem Gehäuse **1'** nach oben vorragend angeordnet, während sie in der Endlage nach unten verschoben teilweise in das Gehäuse zurückverlagert ist. Auch hierbei sind wieder Mittel vorgesehen, um die bei Zündung des Zünders **6'** frei werdende Gasmenge zu der Seite des Kolbens **2'** zu führen, von der die Kolbenstange **7'** abragt. Diese Mittel sind durch Kanäle **8'** gebildet, die eine den Zünder **6'** aufnehmende Kammer des Kolbens **2'** mit einer Kammer **9'** verbinden, von der mindestens ein Wandteil durch die Fläche des Kolbens **2'** gebildet ist, von der die Kolbenstange **7'** abragt. Bei dieser Ausführungsform ist der Zünder **6'** in eine Öffnung am Boden des Kolbens **2'** beziehungsweise des Flansches **15** eingesetzt, der der Kolbenseite abgewandt ist, von der die Kolbenstange **7'** abragt. Der Kolben **2'** weist dabei die Kanäle **8'** oder Bohrungen auf, die den Gasauslass des Zünders **6'** mit der Kolbenfläche verbinden, von der die Kolbenstange **7'** abragt.

Bei den Ausführungsformen gemäß Figur **3** bis **6** ist auf dem Gehäuse **1** beziehungsweise auf der mit dem Gehäuse **1** eine Einheit bildenden topfartigen Hülse **10** ein zweites Stellglied **17** parallel zur Stellrichtung des Kolbens verschieblich angeordnet und gegenüber dem Mantel des Gehäuses abgedichtet.

Im Ausführungsbeispiel ist dabei eine Dichtung **18** zwischen dem Außenmantel der topfartigen Hülse **10** und dem Innenmantel des zweiten Stellgliedes **17** vorgesehen. Zwischen einer Wandung **19** des zweiten Stellgliedes **17** und der von der Kolbenstange **7** durchgriffenen Wandung des Gehäuses **1** beziehungsweise **10** ist eine abgedichtete Kammer **20** gebildet. Die Abdichtung erfolgt über die Dichtungen **18** und **21.** Diese Kammer **20** ist über Kanäle **22** oder Bohrungen mit dem Hohlraum **3** verbunden, in welchem der Kolben **2** verschieblich angeordnet ist.

Bei der Ausführungsform nach Figur **6** münden die Kanäle **22** oder Bohrungen in einen Bereich des Hohlraumes **3** ein, der in Ausgangslage des Kolbens **2** oberhalb der Fläche des Kolbens **2** liegt, von dem die Kolbenstange **7** abragt. Hierdurch wird erreicht, dass dann, wenn der Zünder **6** ausgelöst wird und das Druckgas durch den Kanal **8** zur Kammer **9** strömt, gleichzeitig über den Kanal **22** Druckgas in die Kammer **20** strömt. Es wird dabei also gleichzeitig der Kolben **2** in der Zeichnungsfigur **6** in die Ausgangslage nach unten verfahren und bei gestellfester Anordnung des Gehäuses **1** beziehungsweise **10** das zweite Stellglied **17** nach oben verschoben. Hierdurch ist ein doppelwirkender Aktor realisiert, der einerseits eine Zugbewegung auf ein Element mit der Kolbenstange **7** ausübt und andererseits eine Druckbewegung mit dem zweiten Stellglied **17** auf Bestandteile ausüben kann.

Bei der Ausführungsform nach Figur **3** bis **5** münden die Kanäle 22 oder Bohrungen in einen Bereich des Hohlraumes **3** ein, der in Ausgangslage des Kolbens **2,** wie in Figur **3** ersichtlich, unterhalb der Fläche des Kolbens **2** liegt, von der die Kolbenstange **7** abragt. Hierdurch wird erreicht, dass erst dann, wenn der Kolben **2** nach Zündung des Zünders **6** aus der Position gemäß Figur **3** in die Position gemäß Figur **4** verschoben wird, der Kanal **22** freigegeben wird, so dass Druckgas über diesen Kanal **22** in die Kammer **20** strömen kann. Hierdurch erfolgt eine Verschiebung des zweiten Stellgliedes **17** aus der Position gemäß Figur **4** in die Position gemäß Figur **5.**

Je nach Anordnung des Anschlusses des Kanals **22** an den Hohlraum **3** kann also eine gleichzeitige Betätigung der Kolbenstange **7** und des zweiten Stellgliedes **17** oder eine zeitlich aufeinander folgende Bewegung dieser Teile erfolgen.

Im Ausführungsbeispiel ist das zweite Stellglied **17** als topfartige Hülse ausgebildet, die auf das Gehäuse **1** beziehungsweise die topfartige Hülse **10'** aufgeschoben ist und deren Boden von der Kolbenstange **7** abgedichtet durchgriffen ist. Zusätzlich weist das zweite Stellglied **17** nach außen abragende Funktionsflächen **23** auf, mittels derer bei Verschiebung des zweiten Stellgliedes **17** relativ zum Gehäuse 1 beziehungsweise **10** ein Vorgang auslösbar ist, also bestimmte mit den Funktionsflächen **23** gekoppelte Elemente betätigbar sind. Im Ausführungsbeispiel sind die FunktionsfJächen **23** durch einen nach außen abragenden Flanschrand des als topfartige Hülse ausgebildeten zweiten Stellgliedes gebildet.

In an sich bekannter Weise kann die Bewegung des Kolbens **2** in der Endlage gedämpft werden, um überschüssige kinetische Energie abzubauen. Dies kann durch ein oder mehrere Verformungselemente erfolgen, die in Bewegungsrichtung des Kolbens liegen.

Die Erfindung ist nicht auf das Ausführungsbeispiel beschränkt, sondern im Rahmen der Offenbarung vielfach variabel. Alle neuen, in der Beschreibung und/oder Zeichnung offenbarten Einzel- und Kombinationsmerkmale werden als erfindungswesentlich angesehen.

## Patentansprüche

1. Pyrotechnischer Aktor mit einem Gehäuse **(1),** welches einen Hohlraum **(3)** aufweist, in dem ein Kolben **(2)** verschiebbar gelagert ist, wobei ein pyrotechnischer Zünder **(6)** angeordnet ist, dessen Gasauslass mit dem Hohlraum (**3**) in Verbindung steht, so dass der Kolben **(2)** durch eine bei der Zündung des Zünders **(6)** frei werdende Gasmenge aus einer Ausgangslage, der Ruhelage, in eine Endlage, die Arbeitslage, bewegbar ist, und wobei eine mit dem Kolben **(2)** verbundene Kolbenstange **(7)** eine Öffnung des Gehäuses (**1**) abgedichtet durchgreift und auf dem Weg des Kolbens **(2)** aus der Ausgangslage zu seiner Endlage oder in der Endlage einen Vorgang auslöst, wobei die Kolbenstange **(7)** in der Ausgangslage aus dem Gehäuse **(1)** vorragend angeordnet ist und in der Endlage in das Gehäuse **(1)** teilweise oder vollständig zurückverlagert ist, und dass Mittel vorgesehen sind, mittels derer die bei Zündung des Zünders **(6)** frei werdende Gasmenge zu der Seite des Kolbens **(2)** geleitet ist und die Seite des Kolbens **(2)** beaufschlagt, von der die Kolbenstange **(7)** abragt, **dadurch gekennzeichnet, dass** auf dem Gehäuse **(1)** ein zweites Stellglied **(17)** parallel zur Stellrichtung des Kolbens **(2)** verschieblich angeordnet und gegenüber dem Mantel des Gehäuses **(1)** abgedichtet ist, wobei zwischen einer Wandung des Stellgliedes **(17)** und der von der Kolbenstange **(7)** durchgreifbaren Wandung des Gehäuses **(1)** eine abgedichtete Kammer **(20)** gebildet ist, und dass die Kammer **(20)** über Kanäle **(22)** oder Bohrungen mit dem Hohlraum **(3)** verbunden ist, in welchem der Kolben **(2)** angeordnet ist.

2. Aktor nach Anspruch **1, dadurch gekennzeichnet, dass** die Mittel durch Kanäle **(8)** gebildet sind, die eine den Zünder **(6)** aufnehmende Kammer mit einer Kammer (**9**) verbinden, von der mindestens ein Wandteil durch die Fläche des Kolbens **(2)** gebildet ist, von der die Kolbenstange **(7)** abragt.

3. Aktor nach einem der Ansprüche **1** oder **2**, **dadurch gekennzeichnet, dass** der Zünder **(6)** in eine Öffnung des Gehäusebodens eingesetzt ist, der der Gehäuseseite abgewandt ist, die von der Kolbenstange **(7)** durchgreifbar ist, wobei das Gehäuse **(1)** als Massivkörper mit darin ausgebildetem Hohlraum **(3)** zur Aufnahme des Kolbens **(2)** ausgebildet ist und der Gehäusekörper Kanäle **(8)** oder Bohrungen aufweist, die den Gasauslass des Zünders **(6)** mit der dem Gehäuseboden abgewandten Fläche des Kolbens **(2)** verbinden.

4. Aktor nach einem der Ansprüche 1 oder 2, **dadurch gekennzeichnet, dass** der Zünder **(6')** in eine Öffnung am Boden des Kolbens **(2')** eingesetzt ist, der der Kolbenseite abgewandt ist, von der die Kolbenstange **(7')** abragt, wobei der Kolben **(2')** Kanäle **(8')** oder Bohrungen aufweist, die den Gasauslass des Zünders **(6')** mit der Kolbenfläche verbinden, dem Boden abgewandt ist und von der die Kolbenstange **(7')** abragt.

5. Aktor nach einem der Ansprüche 1 bis 4, **dadurch gekennzeichnet, dass** die Kanäle **(22)** oder Bohrungen in einen Bereich des Hohlraumes **(3)** einmünden, der in Ausgangslage des Kolbens **(2)** oberhalb der Fläche des Kolbens **(2)** liegt, von dem die Kolbenstange **(7)** abragt.

6. Aktor nach einem der Ansprüche 1 bis 5, **dadurch gekennzeichnet, dass** die Kanäle **(22)** oder Bohrungen in einen Bereich des Hohlraumes **(3)** einmünden, der in Ausgangslage des Kolbens **(2)** unterhalb der Fläche des Kolbens (2) liegt, von der die Kolbenstange **(7)** abragt.

7. Aktor nach einem der Ansprüche 1 bis 6, **dadurch gekennzeichnet, dass** das zweite Stellglied **(17)** als topfartige Hülse ausgebildet ist, die auf das Gehäuse **(1)** aufgeschoben ist und deren Boden von der Kolbenstange **(7)** abgedichtet durchgriffen ist.

8. Aktor nach einem der Ansprüche 1 bis 7, **dadurch gekennzeichnet, dass** das zweite Stellglied **(17)** außen abragende Funktionsflächen **(23)** aufweist, mittels derer bei Verschiebung des Stellgliedes **(17)** relativ zum Gehäuse **(1)** ein Vorgang auslösbar ist.

9. Aktor nach Anspruch 7 und 8, **dadurch gekennzeichnet, dass** die Funktionsflächen **(23)** durch einen nach außen abragenden Flanschrand der topfartigen Hülse gebildet sind.

10. Aktor nach einem der Ansprüche 1 bis 9, **dadurch gekennzeichnet, dass** die Verstellung des Kolbens **(2)** und/oder des zweiten Stellgliedes **(17)** mittels der vom Zünder **(6)** freigegebenen Gasmenge entgegen der Kraft einer an Bestandteilen des Aktors abgestützten Rückstellfeder **(13)** erfolgt.

11. Aktor nach einem der Ansprüche 1 bis 10, **dadurch gekennzeichnet, dass** in dem den Kolben **(2)** aufnehmendem Hohlraum **(3)** und/oder am Kolben **(2)** Verformungsteile oder Bewegungsdämpfer angeordnet sind, die bei Bewegung des Kolbens **(2)** in die Endlage die Bewegung des Kolbens **(2)** abbremsen, vorzugsweise kurz vor Erreichen der Endlage.

## Claims

1. Pyrotechnic actuator having a housing (1), which has a cavity (3),
in which a piston (2) is mounted displaceable, a pyrotechnic detonator (6) being arranged, the gas outlet of which is connected to the cavity (3), with the result that the piston (2) can be moved out of an initial position, the rest position, into an end position, the working position, by a gas quantity which is released during the detonation of the detonator (6), and a piston rod (7) which is connected to the piston (2) reaching through an opening of the housing (1) in a sealed manner and, on the path of the piston (2) out of the initial position to its end position or in the end position, triggering an operation, wherein the piston rod (7) is arranged so as to project out of the housing (1) in the initial position and is displaced back into the housing (1) partially or completely in the end position, and wherein means are provided, by means of which the gas quantity which is released during the detonation of the detonator (6) is guided to the side of the piston (2) and loads the side of the piston (2), from which the piston rod (7) protrudes, **characterized in that** a second actuating element (17) is arranged on the housing (1), such that it can be displaced parallel to the actuating direction of the piston (2), and is sealed with respect to the shell of the housing (1), a sealed chamber (20) being formed between a wall of the actuating element (17) and that wall of the housing (1), through which the piston rod (7) can reach, and **in that** the chamber (20) is connected via channels (22) or holes to the cavity (3), in which the piston (2) is arranged.

2. Actuator according to Claim 1, **characterized in that** the means are formed by channels (8) which connect a chamber, which accommodates the detonator (6), to a chamber (9), of which at least one wall part is formed by the face of the piston (2), from which the piston rod (7) protrudes.

3. Actuator according to either of Claims 1 and 2, **characterized in that** the detonator (6) is inserted into an opening of the housing base which faces away from the housing side, through which the piston rod (7) can reach, the housing (1) being configured as a solid body with a cavity (3) formed in it for accommodating the piston (2), and the housing body having channels (8) or holes which connect the gas outlet of the detonator (6) to that face of the piston (2) which faces away from the housing base.

4. Actuator according to either of Claims 1 and 2, **characterized in that** the detonator (6') is inserted into an opening on the base of the piston (2'), which base faces away from the piston side, from which the piston rod (7') protrudes, the piston (2') having channels (8') or holes which connect the gas outlet of the detonator (6') to the piston face which faces away from the base and from which the piston rod (7') protrudes.

5. Actuator according to one of Claims 1 to 4, **characterized in that** the channels (22) or holes open into a region of the cavity (3) which, in the initial position of the piston (2), lies above the face of the piston (2), from which the piston rod (7) protrudes.

6. Actuator according to one of Claims 1 to 5, **characterized in that** the channels (22) or holes open into a region of the cavity (3) which, in the initial position of the piston (2), lies below the face of the piston (2), from which the piston rod (7) protrudes.

7. Actuator according to one of Claims 1 to 6, **characterized in that** the second actuating element (17) is configured as a cup-like sleeve which is pushed onto the housing (1) and through the base of which the piston rod (7) reaches in a sealed manner.

8. Actuator according to one of Claims 1 to 7, **characterized in that** the second actuating element (17) has functional faces (23) which protrude to the outside and by means of which an operation can be triggered if the actuating element (17) is displaced relative to the housing (1).

9. Actuator according to Claims 7 and 8, **characterized in that** the functional faces (23) are formed by an outwardly protruding flange edge of the cup-like sleeve.

10. Actuator according to one of Claims 1 to 9, **characterized in that** the adjustment of the piston (2) and/or the second actuating element (17) takes place by means of the gas quantity which is released by the detonator (6), counter to the force of a restoring spring (13) which is supported on constituent parts of the actuator.

11. Actuator according to one of Claims 1 to 10, **characterized in that** deformation parts or movement dampers are arranged in the cavity (3) which accommodates the piston (2) and/or on the piston (2), which deformation parts or movement dampers brake the movement of the piston (2) during movement of the piston (2) into the end position, preferably briefly before the end position is reached.

## Revendications

1. Actionneur pyrotechnique avec un boîtier (1), qui présente une cavité (3), dans laquelle un piston (2) est monté de façon déplaçable, une amorce pyrotechnique (6) étant disposée, dont la sortie de gaz est connectée à la cavité (3), de telle sorte que le piston (2) peut être déplacé d'une position initiale, la position de repos, à une position finale, la position de travail, par une quantité de gaz qui est dégagée lors de l'allumage de l'amorce (6), et une tige de piston (7) qui est connectée au piston (2) traversant une ouverture du boîtier (1) de façon étanche et, au cours du déplacement du piston (2) de sa position initiale à sa position finale ou dans sa position finale, déclenchant une opération, la tige de piston (7) dans la position initiale étant disposée en saillie hors du boîtier (1) et dans la position finale étant rentrée partiellement ou entièrement dans le boîtier (1), et des moyens étant prévus à l'aide desquels la quantité de gaz libérée lors de l'allumage de l'amorce (6) est guidée vers le côté du piston (2), et atteint le côté du piston (2), d'où part la tige de piston (7), **caractérisé en ce qu'**un deuxième organe de commande (17) est disposé sur le boîtier (1) de façon déplaçable parallèlement à la direction de déplacement du piston (2) et est étanche par rapport à la surface latérale du boîtier (1), dans lequel une chambre étanche (20) est formée entre une paroi de l'organe de commande (17) et la paroi du boîtier (1) traversée par la tige de piston (7), et **en ce que** la chambre (20) est en communication par des canaux (22) ou des alésages avec la cavité (3) dans laquelle le piston (2) est disposé.

2. Actionneur selon la revendication 1, **caractérisé en ce que** les moyens sont formés par des canaux (8), qui relient une chambre contenant l'amorce (6) à une chambre (9) dont au moins une partie de paroi est formée par la face du piston (2) d'où part la tige de piston (7).

3. Actionneur selon l'une quelconque des revendications 1 ou 2, **caractérisé en ce que** l'amorce (6) est insérée dans une ouverture du fond du boîtier, qui est situé à l'opposé du côté de boîtier qui est traversé par la tige de piston (7), dans lequel le boîtier (1) est réalisé en forme de corps massif comprenant une cavité (3) destinée à recevoir le piston (2) et le corps de boîtier présente des canaux (8) ou des alésages, qui relient la sortie de gaz de l'amorce (6) avec la face du piston (2) située à l'opposé du fond de boîtier.

4. Actionneur selon l'une quelconque des revendications 1 ou 2, **caractérisé en ce que** l'amorce (6') est insérée dans une ouverture dans le fond du piston (2'), qui est situé à l'opposé du côté du piston d'où part la tige de piston (7'), dans lequel le piston (2') présente des canaux (8') ou des alésages qui relient la sortie de gaz de l'amorce (6') à la face du piston qui est située à l'opposé du fond et d'où part la tige de piston (7').

5. Actionneur selon l'une quelconque des revendications 1 à 4, **caractérisé en ce que** les canaux (22) ou les alésages débouchent dans une région de la cavité (3) qui, dans la position initiale du piston (2), est située au-dessus de la face du piston (2), d'où part la tige de piston (7).

6. Actionneur selon l'une quelconque des revendications 1 à 5, **caractérisé en ce que** les canaux (22) ou les alésages débouchent dans une région de la cavité (3) qui, dans la position initiale du piston (2), est située en dessous de la face du piston (2), d'où part la tige de piston (7).

7. Actionneur selon l'une quelconque des revendications 1 à 6, **caractérisé en ce que** le deuxième organe de commande (17) est réalisé en forme de douille en forme de godet, qui est glissée sur le boîtier (1) et dont le fond est traversé de manière étanche par la tige de piston (7).

8. Actionneur selon l'une quelconque des revendications 1 à 7, **caractérisé en ce que** le deuxième organe de commande (17) présente des faces fonctionnelles saillantes vers l'extérieur (23), au moyen desquelles on peut déclencher une opération lors d'un déplacement de l'organe de commande (17) par rapport au boîtier (1).

9. Actionneur selon l'une quelconque des revendications 7 et 8, **caractérisé en ce que** les faces fonctionnelles (23) sont formées par une bride périphérique saillante vers l'extérieur de la douille en forme de godet.

10. Actionneur selon l'une quelconque des revendications 1 à 9, **caractérisé en ce que** le déplacement du piston (2) et/ou du deuxième organe de commande (17) au moyen de la quantité de gaz dégagée par l'amorce (6) est effectué contre la force d'un ressort de rappel (13) prenant appui sur des composants de l'actionneur.

11. Actionneur selon l'une quelconque des revendications 1 à 10, **caractérisé en ce que** des éléments déformables ou des amortisseurs de déplacement sont disposés dans la cavité (3) contenant le piston (2) et/ou sur le piston (2), qui freinent le déplacement du piston (2) lors du déplacement du piston (2) dans la position finale, de préférence peu avant d'atteindre la position finale.
